# EUROPÄISCHE PATENTSCHRIFT

(11) **EP 2 065 493 B1**
(45) Veröffentlichungstag und Bekanntmachung des Hinweises auf die Patenterteilung: **13.04.2016**
(21) Anmeldenummer: 08019888.0
(22) Anmeldetag: 14.11.2008
(51) Int. Cl.: D01H 13/26, D01H 13/32

(54) **VERFAHREN UND VORRICHTUNG ZUM AUTOMATISIERTEN IDENTIFIZIEREN VON SPULENHÜLSEN**
METHOD AND DEVICE FOR THE AUTOMATED IDENTIFICATION OF BOBBIN TUBES
METHODE ET DISPOSITIF POUR L'IDENTIFICATION AUTOMATIQUE DE TUBES DE BOBINES

(30) Priorität: 01.12.2007 DE 102007057921
(43) Veröffentlichungstag der Anmeldung: 03.06.2009
(73) Patentinhaber: Saurer Germany GmbH & Co. KG, 42897 Remscheid (DE)
(72) Erfinder: Steins, Achim, 41238 Mönchengladbach (DE); Göbbels, Heinz-Dieter, 41179 Mönchengladbach (DE); Hurtz, Bert, 41179 Mönchengladbach (DE)
(74) Vertreter: Hamann, Arndt

(56) Entgegenhaltungen:
- EP-A1- 0 148 535
- DE-A1- 3 911 799

## Beschreibung

Die Erfindung betrifft ein Verfahren und eine Vorrichtung zum automatisierten Identifizieren von Spulenhülsen, die an Arbeitsstellen von Kreuzspulen herstellenden Textilmaschinen zum Einsatz kommen, insbesondere bei einem Mehrpartienbetrieb derartiger Textilmaschinen anhand charakteristischer Merkmale der Spulenhülsen.

In der Textilmaschinenindustrie ist es seit langem bekannt, unterschiedliche Garnpartien durch farblich unterschiedlich gekennzeichnete Spulenhülsen für das Bedienpersonal erkennbar zu machen.
Es ist dabei sowohl bekannt, Vorgarnspulen durch farbige, wiederverwendbare Spulenhülsen zu kennzeichnen, als auch Spinnkopse auf farbige, ebenfalls wiederverwendbare Kopshülsen zu wickeln.
Solche wiederverwendbaren Hülsen sind in der Regel aus einem stabilen Kunststoff gefertigt und einfarbig eingefärbt.

In der DE 197 49 024 A1 ist beispielsweise ein Vorgarnspulen-Transportsystem beschrieben, das Vorspinnmaschinen, so genannte Flyer, mit im Produktionsprozess nachgeschalteten Ringspinnmaschinen verbinden.
Die ringspinnmaschineneigenen Vorgarnspulen-Transporteinrichtungen sind dabei jeweils über einen Umsetzer indirekt mit einer Vorgarnspulen-Transportbahn verbunden, an die mehrere Flyer angeschlossen sind.
Da von den Flyern über die Transportbahn unterschiedliche Garnpartien angeliefert werden, sind die Hülsen der Vorgarnspulen entsprechend ihrer Garnpartie farblich gekennzeichnet.
Die im Bereich der Ringspinnmaschinen angeordneten Umsetzer arbeiten jeweils mit einem Farbsensor zusammen, der die Farbe der Hülsen der angelieferten Vorgarnspulen detektiert und den Umsetzer veranlasst, jeweils nur Vorgarnspulen von der Transportbahn abzunehmen, deren Hülsen eine bestimmte, vorgebbare Farbe aufweisen.

In der DE 39 11 799 A1 und der DE 43 15 258 A1 ist jeweils ein Maschinenverbund zwischen einer Ringspinnmaschine und einer Spulmaschine beschrieben.
Das Transportsystem der Spulmaschinen ist dabei so ausgebildet, dass gleichzeitig unterschiedliche Garnpartien verarbeitet werden können.
Das heißt, im Bereich der spulmaschineneigenen Transportsysteme sind jeweils Farbsensoren angeordnet, die dafür sorgen, dass unterschiedliche Garnpartien, die durch die Farbe ihrer Spinnkopshülsen gekennzeichnet sind, zielgenau in den Maschinenabschnitt der Spulmaschine ausgeschleust werden, der für die betreffende Garnpartie zuständig ist.

Die verwendeten Farbsensoren sind im Handel erhältliche Sensoreinrichtungen, die bis zu acht unterschiedliche Hülsenfarben unterscheiden können.
Der Einsatz derartiger Farbsensoren zum Erkennen der Farbe einer wiederverwendbaren, einfarbigen Vorgarnhülse oder einer wiederverwendbaren, einfarbigen Spinnkopshülse hat sich in der Praxis durchaus bewährt.
Solche Farbsensoren sind allerdings nicht einsetzbar, wenn es darum geht, Hülsen zu unterscheiden, die nicht einfarbig bunt ausgebildet sind, sondern andere charakteristische Merkmale aufweisen.

Derartige, in der Regel kostengünstig aus Pappe gefertigten "Wegwerf"-Hülsen weisen beispielsweise auf der Hülsenoberfläche eine Musterung oder einen bestimmten Aufdruck auf, durch den die jeweilige Spulenhülse eindeutig identifizierbar ist.

In der DE 198 36 071 A1 sind des Weiteren ein Verfahren und eine Vorrichtung zum Erkennen von Fadenresten auf Spinnkopshülsen beschrieben.
Bei diesem bekannten Verfahren wird die zu untersuchende Spinnkopshülse mit Licht bestrahlt und das von der Spinnkopshülse reflektierte Licht von einer
Bildaufnahmeeinrichtung, z.B. einer CCD-Videokamera, erfasst und in digitale Bilddaten umgewandelt.
Die digitalen Bilddaten werden einem Auswerterechner zugeführt, der die den digitalen Bilddaten entsprechende Bildmatrix einer Kantenfilterung unterzieht, um auf diese Weise die in der Bildmatrix enthaltenen Kantenkonturen zu ermitteln.
Anhängig von den erhaltenen Kantenkonturen wird dann auf das Vorhandensein oder Nichtvorhandensein von Fadenresten auf der untersuchten Spinnkopshülse geschlossen.

Der Einsatz von CCD-Kameras ist im Zusammenhang mit Textilmaschinen auch durch die DD-266 078 A1 bekannt.
Bei der Einrichtung gemäß DD-266 078 A1 werden Spulenkörper mittels einer CCD-Kamera berührungslos auf ihre Geometrie und ihre Lage hin überprüft und anschließend spitzenorientiert abgelegt.

Des Weiteren sind durch die DD-PS 150 699 oder die DE 27 49 682 C2 fotoelektrische bzw. opto-elektronische Einrichtungen zum Erfassen und Sortieren von Gegenständen gemäß ihrer äußeren Form bekannt.

Eine solche Einrichtung, die in der Lage ist, Gegenstände anhand ihrer äußeren Form zu identifizieren, ist auch in der DE 43 05 562 A1 beschrieben.

Bei dieser bekannten Einrichtung werden Verpackungsabfälle, wie beispielsweise Plastikflaschen, an einem bildauflösenden Sensor vorbeigeführt und aus den erhaltenen Bildinformationen Gestaltsmerkmale gewonnen.
Die Verpackungsabfälle werden anschließend anhand der gewonnenen Gestaltsmerkmale in Kanäle aussortiert, die für Gegenstände mit den entsprechenden Gestaltsmerkmalen bestimmt sind.

In der EP 0148 535 A1 ist außerdem ein Verfahren zum Sortieren von massiven zweidimensionalen Objekten beschrieben, die in einer beschränken Anzahl zulässiger Orientierungen in einer Ebene vorliegen.
Das heißt, mit diesem bekannten Verfahren sollen identische Objekte, die in zufälliger Orientierung angeliefert werden, so in eine Vorzugsrichtung sortiert werden, dass sie zum Beispiel für nachfolgende Montageaufgaben nutzbar sind.

Das in der EP 0148 535 A1 beschriebene Sortierverfahren umfasst dabei eine Vielzahl von zum Teil recht unterschiedlichen Verfahrensschritten.
Die Objekte werden beispielsweise zunächst in einer der Längsrichtung der Objekte entsprechenden Richtung verschoben, bevor aufeinanderfolgende Objekte jeweils in einem Rasterformat abgetastet werden.
Aus der Rasterwellenform der abgetasteten Gegenstände werden anschließend binäre Bildelemente erstellt, die miteinander verglichen werden. Bei bestimmten Abweichungen wird außerdem ein binäres Objektaussortierungssignal erzeugt und der betreffende Gegenstand, der eine unerwünschte Orientierung aufweist, aussortiert.

Ausgehend vom vorstehend beschriebenen Stand der Technik liegt der Erfindung die Aufgabe zugrunde, ein Verfahren bzw. eine Vorrichtung zu entwickeln, das/die es ermöglicht, automatisiert Spulenhülsen für Textilmaschinen sowohl anhand ihrer Farbe, als auch anhand anderer charakteristischer Merkmale, zum Beispiel einer speziellen Musterung, zu identifizieren.

Diese Aufgabe wird erfindungsgemäß durch ein Verfahren gelöst, wie es im Anspruch 1 beschrieben ist, bzw. durch eine Vorrichtung, die die im Anspruch 13 beschriebenen Merkmale aufweist.

Vorteilhafte Ausgestaltungen des erfindungsgemäßen Verfahrens sind Gegenstand der Unteransprüche 2 - 12.
Vorteilhafte Ausführungsformen der erfindungsgemäßen Vorrichtung sind in den Ansprüchen 14 - 18 beschrieben.

Das erfindungsgemäße Verfahren, bei dem aktuell aufgenommene Bildinformationen einer zu identifizierenden Spulenhülse in einer Bildbearbeitungseinrichtung mit Bildinformationen vorher aufgenommener, bereits klassifizierter Spulenhülsen verglichen werden und bei feststellbaren Überstimmungen von charakteristischen Merkmalen, beispielsweise der Musterung der Spulenhülse, eine automatisierte Identifizierung der betreffenden Spulenhülse erfolgt, hat den Vorteil, dass Identifikationsfehler, die in der Regel auf menschliches Versagen zurückzuführen sind, weitestgehend ausgeschlossen werden können.

Wie im Anspruch 2 beschrieben, ist in vorteilhafter Ausbildung vorgesehen, dass jeweils durch wenigstens eine Kamera eine Abbildung der zu identifizierenden Spulenhülse erstellt und an eine Bildbearbeitungseinrichtung übermittelt wird.
In der Bildbearbeitungseinrichtung wird diese Abbildung dann auf vorgebbare, charakteristische Merkmale, wie Musterung und/oder Farbe, hin überprüft und die ermittelten Merkmale mit den charakteristischen Merkmalen bereits klassifizierter Spulenhülsen verglichen, deren Abbildungen in einem Speicher hinterlegt sind.
Beim Feststellen von Übereinstimmungen der Merkmale der zu identifizierenden Spulenhülsen mit den Merkmalen einer der hinterlegten, bereits klassifizierten Spulenhülse wird die betreffende Spulenhülse als zuverlässig identifiziert angesehen. Das heißt, die identifizierte Spulenhülse kann maschinell sofort zu einer Arbeitsstelle befördert werden, auf der eine Garnpartie läuft, die durch die entsprechenden Spulenhülsen kenntlich gemacht wird.
Bei dem vorstehend beschriebenen Verfahren ist es nahezu unerheblich, welches charakteristische Merkmal die betreffende Spulenhülse, insbesondere welche Musterung die Spulenhülse aufweist; es ist unter allen Umständen stets eine sichere automatisierte Identifizierung der Spulenhülse gewährleistet.

Es wird zur Ermittlung und Überprüfung der charakteristischen Merkmale einer Spulenhülse eine Abbildung der zu identifizierenden Spulenhülse, die in der Bildbearbeitungseinrichtung als so genannter Musterraum dient, in der Bildbearbeitungseinrichtung in mehrere Bildausschnitte, so genannte Vorlagen aufgeteilt, die sich vorzugsweise sowohl bezüglich ihrer Form und Größe, als auch bezüglich ihrer Lage innerhalb des Musterraumes unterscheiden. Dadurch, dass sich die Vorlagen sowohl bezüglich ihrer Form und Größe, als im Hinblick auf ihre Lage im Musterraum unterscheiden, wird sichergestellt, dass sowohl Spulenmuster, die vorzugsweise senkrecht zur Hülsenachse verlaufen, als auch Spulenmuster, die mehr parallel zur Hülsenachse angeordnet sind, durch die Vorlagen ausreichend sicher erfasst sind und in der Bildbearbeitungseinrichtung zuverlässig bearbeitet und identifiziert werden können.
Auf experimentelle Weise wurde dabei ermittelt, dass neun entsprechend ausgebildete und angeordnete Abbilder ausreichend sind, um alle Musterungen einer Spulenhülse stets zuverlässig erfassen zu können.

Wie im Anspruch 3 dargelegt, ist in vorteilhafter Ausbildung außerdem vorgesehen, dass die charakteristischen Merkmale, auf die die Spulenhülsen zwecks Identifizierung hin überprüft werden, insbesondere die Farbe und die Musterung der Spulenhülse sind.

Die Ermittlung der jeweiligen Farbe der Spulenhülse erfolgt dabei vorzugsweise, wie im Anspruch 4 erläutert, nach dem so genannten "Color-Matching-Verfahren".
Bei diesem Verfahren findet, wie im Anspruch 6 dargelegt, eine Analyse des Farbspektrums der Spulenhülse beispielsweise in einem HSL-Farbraum statt.
Das heißt, es kommt in der Bildbearbeitungseinrichtung zu einer Auswertung von Farbinformationen der durch die CCD-Kamera erstellten Bildinformationen.

Während des Identifikationsprozesses wird beispielsweise die Bildinformation der vorliegenden Spulenhülse mit Bildinformationen bereits klassifizierter Spulenhülsen verglichen und auf Übereinstimmung mit vorher festgelegten Farbinformationen überprüft.

Gemäß Anspruch 6 findet bei der Ermittlung der Musterung der Spulenhülse ein ähnliches Verfahren, das so genannte "Pattern-Matching-Verfahren" Anwendung.
Bei diesem Verfahren wird in der Bildbearbeitungseinrichtung aus der Verteilung der unterschiedlichen Grauwerte innerhalb der zu überprüfenden Vorlagen auf die Musterung der Spulenhülse geschlossen.
Beim "Pattern-Matching-Verfahren" findet dabei eine Quantelung der Vorlagen statt.
Das heißt, die Gesamtheit der Fläche der einzelnen Vorlagen wird jeweils in einzelne Flächenelemente zerlegt, die einzeln auf die Verteilung unterschiedlicher Grauwerte hin überprüft werden. Zu diesem Zweck werden die Vorlagen in Raster aufgeteilt und jedes Raster auf bestimmte Merkmale hin überprüft. Es wird dabei beispielsweise mit einem relativ groben Raster begonnen und das Raster sukzessive verfeinert.
Auf diese Weise wird gewährleistet, dass alle wichtigen Merkmale, die die betreffende Spulenhülse charakterisieren, zuverlässig ermittelt werden und damit die Spulenhülse zweifelsfrei identifiziert wird.

Wie vorstehend bereits beschrieben, wird die Abbildung einer zu identifizierenden Spulenhülse mit den in einem Speicher abgelegten Abbildungen bereits klassifizierter Spulenhülsen verglichen und anschließend, wie im Anspruch 7 erläutert, der jeweilige Grad der Übereinstimmung festgelegt.
Der Grad der Übereinstimmung wird dabei auf einer Skala zwischen 0 und 1000 bewertet.

1000 bedeutet dabei eine vollständige Übereinstimmung der Vorlagen der zu identifizierenden Spulenhülse mit den Vorlagen einer der bereits klassifizierten Spulenhülsen.
Da eine solche vollständige Übereinstimmung aus verschiedenen Gründen allerdings eher unwahrscheinlich ist, wird bereits das Erreichen eines vorgebbaren Schwellenwertes als erfolgreiche und zuverlässige Identifikation der betreffenden Spulenhülse gedeutet.

In vorteilhafter Ausbildung erfolgt die Identifizierung einer vorgelegten Spulenhülse in weniger als 2 Sek. (Anspr. 8), das bedeutet, mit dem erfindungsgemäßen Verfahren ist problemlos ein Spulenhülsendurchsatz realisierbar, der jederzeit einen reibungslosen Betrieb auch von Textilmaschinen gewährleistet, die eine Vielzahl von Arbeitsstellen aufweisen.

Wie im Anspruch 9 beschrieben, können die Abbildungen der Spulenhülsen, die in der Bildbearbeitungseinrichtung überprüft und miteinander verglichen werden, aufgrund der Hülsengeometrie teilweise verzerrt sein.

Diesen Verzerrungen kann entweder dadurch entgegengewirkt werden, dass, wie im Anspruch 10 beschrieben, die zu vergleichenden Abbildungen der Spulenhülsen in der Bildbearbeitungseinrichtung einer mathematischen Korrektur mittels entsprechender Algorithmen unterworfen werden, oder dadurch, dass zur Vermeidung von Verzerrungen der Abbildungen eine optische Korrektur mittels einer angepassten Linse stattfindet (Anspr. 11).

Unabhängig davon, ob in der Bildbearbeitungseinrichtung mit verzerrten oder korrigierten Abbildungen von Spulenhülsen gearbeitet wird, in der Bildbearbeitungseinrichtung werden stets Vorlagen gleichen Typs miteinander verglichen.

Die Vorrichtung zur Durchführung des erfindungsgemäßen Verfahrens weist, wie im Anspruch 12 beschrieben, wenigstens eine CCD-Kamera zur Aufnahme einer Abbildung einer zu identifizierenden Spulenhülse sowie eine zugehörige Lichtquelle auf.
Die CCD-Kamera ist dabei über eine Signalleitung an eine digitale Bildbearbeitungseinrichtung angeschlossen, in der die durch die CCD-Kamera aufgenommene Abbildung der zu identifizierenden Spulenhülse auf charakteristische Merkmale hin überprüft und mit Abbildungen bereits klassifizierter Spulenhülsen verglichen wird, die in einem zugehörigen Speicher hinterlegt sind.
Bei einem vorgebbaren Grad der Übereinstimmung der charakteristischen Merkmale der Abbildung der zu identifizierenden Spulenhülsen mit den charakteristischen Merkmalen einer der bereits klassifizierten Spulenhülse gilt die vorliegende Spulenhülse als identifiziert.

Wie im Anspruch 13 erläutert, ist die Software der digitalen Bildbearbeitungseinrichtung vorzugsweise in die Maschinensoftware der Zentralsteuereinheit der Textilmaschine integriert.
Das heißt, es wird kein separater Rechner benötigt, sondern es wird auf bereits vorhandene Hardware der Textilmaschine zurückgegriffen.
Das erfindungsgemäße Verfahren ist auf diese Weise relativ kostengünstig zu realisieren.

Als Lichtquelle zum Ausleuchten der zu untersuchenden Spulenhülsen kommt vorzugsweise eine konstante, diffuse Lichtquelle zum Einsatz (Anspr. 14), das heißt, eine Lichtquelle, bei der die ausgesandten Lichtstrahlen keine Vorzugsrichtung aufweisen.

Mit einer solchen diffusen Lichtquelle kann beispielsweise vermieden werden, dass es bei Spulenhülsen, die eine relativ glatte Oberfläche aufweisen, wie dies zum Beispiel bei Spulenhülsen aus Kunststoff oft der Fall ist, zu einer Überbelichtung der Hülsenoberfläche kommt.

Wie im Anspruch 15 erläutert, ist die eingesetzte CCD-Kamera vorzugsweise bezüglich der Mittellängsachse der Spulenhülse unter einem Winkel geneigt angeordnet.
Durch eine solche geneigte Anordnung der Kamera gelingt es auf relativ einfache Weise, den am Einbauort der vorliegenden Vorrichtung bekannt knappen Bauraum optimal auszunutzen.

Da das erfindungsgemäße Verfahren insbesondere bei Kreuzspulen herstellenden Textilmaschinen vorteilhaft eingesetzt werden kann, die im Mehrpartienbetrieb arbeiten, sind in einem zugehörigen Speicher der Bildbearbeitungseinrichtung, wie im Anspruch 16 dargelegt, vorzugsweise die Abbildungen der bereits klassifizierten Spulenhülsen hinterlegt, die auf der Textilmaschine zum Einsatz kommen.
Eine solchermaßen ausgestattete Vorrichtung ist dann in der Lage, automatisiert alle auf der Textilmaschine eingesetzten Spulenhülsen an ihrer Musterung einwandfrei zu identifizieren.

Wenngleich die erfindungsgemäße Vorrichtung in der Regel mit einer einzigen CCD-Kamera ausreichend bestückt ist, kann es auch vorteilhaft sein, ein Mehrkamerasystem zu verwenden (Anspr. 17). Mit einer Vorrichtung, die nur mit einer Kamera ausgestattet ist, ist beispielsweise nicht immer möglich, Spulenhülsen sicher zu erkennen, deren Musterung in Längsrichtung der Spulenhülse eine Periode aufweist, die der gesamten Spulenkörperlänge entspricht, das heißt, eine Spulenhülse, bei der zur Beispiel die Vorderseite ganz weiß und die Rückseite ganz schwarz ist.

Zur Identifikation derartig gemusterter Spulenhülsen ist es vorteilhaft bzw. erforderlich, zwei oder mehr, im Winkel zueinander angeordnete, CCD-Kameras vorzusehen.

Das erfindungsgemäße Verfahren bzw. die Vorrichtung zur Durchführung des Verfahrens werden nachfolgend anhand eines in den Zeichnungen dargestellten Ausführungsbeispiels näher erläutert.

Es zeigt:
- Fig.1: schematisch eine Vorrichtung zur Durchführung des erfindungsgemäßen Verfahrens,
- Fig.2: ein Diagramm zum Ablauf einer automatisierten Mustererkennung,
- Fig.3-5: einen als Musterraum dienenden Bildausschnitt einer Spulenhülsenoberfläche, wie er von der CCD-Kamera erfasst wird, mit einzelnen Bildausschnitten, den so genannten Vorlagen, die sich bezüglich ihrer Form, Größe und Lage unterscheiden und die in der Bildbearbeitungseinrichtung bei der automatisierten Identifizierung der Musterung der Spulenhülse benutzt werden.

In Fig.1 ist schematisch eine Vorrichtung zur Durchführung des erfindungsgemäßen Verfahrens dargestellt.
Die Vorrichtung umfasst im Wesentlichen eine CCD-Kamera 1, die über eine Signalleitung 6 an eine Bildbearbeitungseinrichtung 4 angeschlossen ist.

An die Bildbearbeitungseinrichtung 4 sind außerdem, beispielsweise über eine Signalleitung 7, ein Speicher 3 sowie über eine Signalleitung 8 eine Anzeigeeinrichtung 5 angeschlossen.

Zur ordnungsgemäßen Ausleuchtung einer zu identifizierenden Spulenhülse 2 ist des Weiteren eine Lichtquelle 16, vorzugsweise eine konstante, diffuse Lichtquelle, vorgesehen.
Wie in Fig.1 dargestellt, ist die CCD-Kamera 1 vorzugsweise bezüglich der Spulenachse 17 der zu identifizierenden Spulenhülse 2 unter einem Winkel α so angeordnet, dass das von der Kamera 1 im Bereich der Spülenhülse 2 erfassbare Blickfeld wenigstens die halbe Spulenhülsenlänge umfasst.

Die Bildbearbeitungseinrichtung 4 sowie der zugehörige Speicher 3 und die Anzeigeeinrichtung 5 müssen allerdings nicht, wie im Ausführungsbeispiel der Fig.1 dargestellt, als jeweils separate Bauteile ausgebildet sein, sondern sowohl der Speicher 3 als auch die Anzeigeeinrichtung 5 können selbstverständlich auch direkt in die Bildbearbeitungseinrichtung 4 integriert sein. Des Weiteren kann die Bildbearbeitungseinrichtung 4 ihrerseits Bestandteil der Zentralsteuereinheit einer Kreuzspulen herstellenden Textilmaschine sein.

Wie in Fig.2 angedeutet, laufen in der Bildbearbeitungseinrichtung im Rahmen der Mustererkennung, das heißt der automatisierten Idenfizierung einer Spulenhülse etwa folgende Verfahrensschritte ab:

Eine durch die CCD-Kamera 1 erstellte Abbildung 9 der Spulenhülse 2 wird in der Bildbearbeitungseinrichtung 4 zunächst einer Vorbearbeitung 10 unterworfen.
Die Abbildung 9, die auch als Musterraum 14 dient, wird dabei, wie in den Figuren 3-5 dargestellt, in mehrere Vorlagen 15 aufgeteilt, die sich sowohl bezüglich ihrer Form und ihrer Größe, als auch bezüglich ihrer Lage im Musterraum 14 unterscheiden.

Im nächsten Schritt, der so genannten Merkmalsgewinnung 11, werden anhand der Vorlagen 15 charakteristische Merkmale der Spulenhülse 2 herausgearbeitet, die anschließend auf ein bestimmtes Muster der Spulenhülse reduziert werden (Verfahrensschritt 12).
Im Rahmen des Verfahrensschrittes 12 kommen vorzugsweise das so genannte "Pattern-Matching" und das "Color-Matching" zur Anwendung, bei denen aus dem Gesamtbild der Abbildung 9 Bildauschnitte genommen werden, die als Vorlagen 15 abgespeichert werden.
Gemäß dem "Pattern-Matching-Verfahren" wird dabei aus der Verteilung der unterschiedlichen Grauwerte innerhalb einer zu beurteilenden Vorlage 15 ein bestimmtes Muster der Spulenhülse 2 ermittelt, das in einem Speicher 3 hinterlegt wird.
Das heißt, zum Klassifizieren einer Spulenhülse 2 wird jeweils ein Muster der Vorlagen 15 dieser Spulenhülse als eine bestimmte Art der Grauwertverteilung gespeichert.

Beim "Color-Matching-Verfahren" wird die Farbinformation einer Vorlage 15 derart gespeichert, dass die relative Häufigkeit einer jeden der acht Grundfarben beispielsweise eines HSL-Farbraumes (Schwarz, Weiß, Rot, Gelb, Grün, Cyan, Blau, Magenta) in einem Histogramm festgehalten wird, wobei Bereiche, die Grau erscheinen, zusätzlich zu den acht Grundfarben aufgeführt werden

Zur Identifizierung einer Spulenhülse 2 wird in einem nächsten Verfahrensschritt 13 das Muster der jeweils vorliegenden Spulenhülse 2 mit den Mustern bereits klassifizierter Spulenhülsen verglichen, bzw. auf Übereinstimmungen mit dem Muster einer der bereits klassifizierten Spulenhülsen überprüft. Beim Auffinden von Übereinstimmungen wird der Grad der Übereinstimmung mittels einer Bewertungszahl, die Werte zwischen 0 und 1000 annehmen kann, angegeben.
Bei Erreichen eines vorgebbaren Schwellenwertes gilt die betreffende Spulenhülsen 2 als automatisiert identifiziert.

Die Figuren 3 - 5 zeigen eine durch die CCD-Kamera 1 erstellte Abbildung 9 der Spulenhülsenoberfläche, die einen Musterraum 14 bildet.
Wie angedeutet, ist der Musterraum 14 in der Horizontalen in 640 Bildpunkte oder Bildelemente (Pixel) und in der Vertikalen in 480 Bildpunkte aufgeteilt.
Gemäß Fig.3 wird der Musterraum 14 in der digitalen Bildbearbeitungseinrichtung 4 anhand dreier Vorlagen 15.1, 15.2 und 15.3 grafisch abgetastet, die sich jeweils bezüglich ihrer Form, ihrer Größe und ihrer Lage im Musterraum 14 unterscheiden. Gemäß vorliegendem Ausführungsbeispiel sind die Vorlagen beispielsweise am oberen Rand des Musterraumes 14 angeordnet. Da Muster, die sich im Wesentlichen senkrecht zur Spulenhülsenachse erstrecken, am Besten aus Vorlagen extrahiert werden können, deren Ausdehnung in dieser Richtung groß ist, weist die Vorlage 15.1 in horizontaler Ausrichtung (= senkrecht zur Spulenhülsenachse) beispielsweise 300 Pixel und in vertikaler Ausrichtung lediglich 80 Pixel auf.
Die Vorlage 15.2, mit der vor allem Muster erfasst werden sollen, die vor allem parallel zur Spulenhülsenachse verlaufen, weist dagegen eine horizontale Ausdehnung (= Breite) von 50 Pixel und eine vertikale Ausdehnung (= Höhe) von 150 Pixel auf.

Da, wie vorstehend erläutert, mit der Vorlage 15.1 insbesondere Spulenmuster erfasst werden, die im Wesentlichen senkrecht zur Spulenhülsenachse verlaufen, und die Vorlage 15.2 auf Spulenmuster ausgerichtet ist, die mehr parallel zur Spulenhülsenachse angeordnet sind, ist es für eine geeignete statistische Auswertung der pro Vorlage erstellten Einzelmessungen notwendig, ein neutrales Gegengewicht zu schaffen.
Dieses Gegengewicht wird durch die dritte Art des Vorlageformats erreicht.
Die Vorlage 15.3 ist beispielsweise 150 Pixel breit und 150 Pixel hoch.
Mit einer solchen quadratischen Vorlage können beide Arten von Musterformen gleich erfasst werden.

Wie in Fig.3 dargestellt, sind die Positionen der Vorlagen im Musterraum 14, die weitestgehend experimentell ermittelt wurden, dabei so gewählt, dass die Vorlage 15.3 die Vorlage 15.2 vollständig und die Vorlagen 15.1 teilweise überlappt. Prinzipiell kann allerdings auch eine automatische Positionierung der Vorlagen im Musterraum 14 erfolgen.

Die in Fig.4 dargestellten Vorlagen 15.4 - 15.6 sind im Prinzip ähnlich aufgebaut, allerdings von ihren Abmessungen her etwas kleiner.
Außerdem sind die Vorlagen 15.4 - 15.6 etwas anders im Musterraum 14 positioniert.
Die Vorlage 15.4 ist beispielsweise 100 Pixel breit und 50 Pixel hoch, während die Vorlage 15.5 50 Pixel breit und 100 Pixel hoch ist.
Wie aus der Fig.4 ersichtlich, sind auch die Vorlagen 15.4 und 15.5 im Bereich des oberen Randes des Musterraumes 14 angeordnet und dabei so positioniert, dass sie sich teilweise überlappen.

Die quadratische Vorlage 15.6 ist etwas mehr in der Mitte des Musterraumes 14 angeordnet und weist eine Größe von 100 X 100 Pixel auf.

Auch die Vorlagen 15.7 - 15.9 sind, wie in Fig.5 dargestellt, am oberen Rand des Musterraumes 14 angeordnet und unterscheiden sich jeweils insbesondere hinsichtlich ihrer Größe von den vorstehend beschriebenen Vorlagen 15.1 - 15.6.

Die Vorlage 15.7 ist beispielsweise lediglich 100 Pixel breit und nur 25 Pixel hoch.

Die Vorlage 15.8 weist eine horizontale Erstreckung von lediglich 25 Pixel auf und ist 100 Pixel hoch.
Am oberen Rand des Musterraumes 14 ist neben den Vorlagen 15.8 und 15.7 noch die quadratische Vorlage 15.9 positioniert, deren Abmessung 50 X 50 Pixel beträgt.

Mit Hilfe der vorstehend beschriebenen Vorlagen 15 lassen sich nahezu alle Musterformen einer Spulenhülse ausreichend sicher erfassen und von der Bildbearbeitungseinrichtung 4 durch Vergleichen mit bereits klassifizierten Spulenhülsen zuverlässig automatisiert identifizieren.

## Patentansprüche

1. Verfahren zum automatisierten Identifizieren von Spulenhülsen, die an Arbeitsstellen von Kreuzspulen herstellenden Textilmaschinen zum Einsatz kommen, insbesondere bei einem Mehrpartienbetrieb derartiger Textilmaschinen, anhand charakteristischer Merkmale der Spulenhülsen,
**dadurch gekennzeichnet,**
**dass** aktuell aufgenommene Bildinformationen einer zu identifizierenden Spulenhülse (2) in einer Bildbearbeitungseinrichtung (4) anhand der charakteristischen Merkmale mit Bildinformationen vorher aufgenommener, bereits klassifizierter Spulenhülsen verglichen werden und dass bei wenigstens einer feststellbaren Überstimmung der vorliegenden Spulenhülse (2) mit einer der bereits klassifizierten Spulenhülsen die betreffende Spulenhülse (2) als identifiziert gilt, wobei zur Überprüfung der Spulenhülsen auf charakteristische Merkmale hin der durch das Abbild der Spulenhülse jeweils vorgegebene Musterraum (14) in mehrere Vorlagen (15) aufgeteilt wird, die sich bezüglich ihrer Form und/oder Größe und/oder Lage unterscheiden.

2. Verfahren nach Anspruch 1, **dadurch gekennzeichnet, dass** durch wenigstens eine Kamera (1) eine Abbildung einer zu identifizierenden Spulenhülse (2) erstellt und an eine Bildbearbeitungseinrichtung (4) übermittelt wird,
dass in der Bildbearbeitungseinrichtung (4) die Aufnahme der zu identifizierenden Spulenhülse (2) auf vorgebbare, charakteristische Merkmale überprüft wird,
dass die ermittelten Merkmale der zu identifizierenden Spulenhülse (2) mit charakteristischen Merkmalen von bereits klassifizierten Spulenhülsen verglichen werden, deren Abbildungen in einem Speicher (3) hinterlegt sind, und dass beim Feststellen wenigstens einer Übereinstimmung charakteristischer Merkmale der zu identifizierenden Spulenhülse (2) mit Merkmalen einer der bereits klassifizierten Spulenhülsen die betreffende Spulenhülse (2) entsprechend identifiziert wird.

3. Verfahren nach einem der vorherigen Ansprüche, **dadurch gekennzeichnet, dass** zur Identifikation einer Spulenhülse (2) verschiedene charakteristische Merkmale der Spulenhülse (2) überprüft werden, insbesondere die Farbe und die Musterung der Spulenhülse (2).

4. Verfahren nach Anspruch 3, **dadurch gekennzeichnet, dass** die Ermittlung der jeweiligen Farbe einer Spulerihülse (2) nach dem so genannten "Color-Matching-Verfahren" erfolgt.

5. Verfahren nach Anspruch 4, **dadurch gekennzeichnet, dass** beim "Color Matching-Verfahren" eine Analyse des Farbspektrums der Spulenhülse (2) in einem HSL-Farbraum stattfindet.

6. Verfahren nach Anspruch 3, **dadurch gekennzeichnet, dass** die Ermittlung der Musterung der Spulenhülse (2) nach dem so genannten "Pattern-Matching-Verfahren" erfolgt, bei dem aus der Verteilung der unterschiedlichen Grauwerte innerhalb der zu überprüfenden Vorlagen (15) der Spulenhülse deren Musterung ermittelt wird.

7. Verfahren nach einem der vorherigen Ansprüche, **dadurch gekennzeichnet, dass** der Grad der Übereinstimmung der Vorlagen (15) einer zu identifizierenden Spulenhülse (2) mit den in einem Speicher (3) abgelegten Vorlagen (15) einer der bereits klassifizierten Spulenhülsen auf einer Skala zwischen 0 und 1000 bewertet und das Erreichen eines vorgebbaren Schwellwertes als Identifikation der betreffenden Spulenhülse (2) gedeutet wird.

8. Verfahren nach einem der vorherigen Ansprüche, **dadurch gekennzeichnet, dass** die Identifizierung einer zu beurteilenden Spulenhülse (2) in weniger als 2 Sek. erfolgt.

9. Verfahren nach einem der vorherigen Ansprüche, **dadurch gekennzeichnet, dass** in der Bildbearbeitungseinrichtung (4) Abbildungen von Spulenhülsen verglichen werden, die aufgrund der Hülsengeometrie der Spulenhülsen teilweise verzerrt sind.

10. Verfahren nach einem der vorherigen Ansprüche, **dadurch gekennzeichnet, dass** zur Beseitigung der Verzerrung der in der Bildbearbeitungseinrichtung (4) zu vergleichenden Vorlagen (15) der Spulenhülsen eine mathematische Korrektur mittels entsprechender Algorithmen durchgeführt wird.

11. Verfahren nach einem der vorherigen Ansprüche, **dadurch gekennzeichnet, dass** zur Vermeidung von Verzerrungen der Vorlagen (15) der Abbildungen der Spulenhülsen eine optische Korrektur mittels einer angepassten Linse stattfindet.

12. Vorrichtung zur Durchführung des Verfahrens nach einem der vorherigen Ansprüche, **dadurch gekennzeichnet,**
**dass** wenigstens eine CCD-Kamera (1) zum Erstellen einer Abbildung der zu identifizierenden Spulenhülse (2) und eine Lichtquelle (16) vorhanden sind, dass die CCD-Kamera (1) über eine Signalleitung (6) an die digitale Bildbearbeitungseinrichtung (4) angeschlossen ist, die derart ausgebildet ist, dass die Abbildung der zu identifizierenden Spulenhülse (2) auf die charakteristischen Merkmale hin überprüfbar und mit Abbildungen der bereits klassifizierten Spulenhülsen vergleichbar ist, die in einem Speicher(3) hinterlegt sind und
**dass** bei Übereinstimmung der charakteristischen Merkmale der Abbildung der Spulenhülse (2) mit einer der Abbildungen der bereits klassifizierten Spulenhülsen die zu überprüfende Spulenhülse (2) als identifiziert gilt, wobei zur Überprüfung der Spulenhülsen auf charakteristische Merkmale hin der durch das Abbild der Spulenhütse jeweils vorgegebene Musterraum (14) in mehrere Vorlagen (15) aufgeteilt wird, die sich bezüglich ihrer Form und/oder Größe und/oder Lage unterscheiden.

13. Vorrichtung nach Anspruch 12, **dadurch gekennzeichnet, dass** die Software der Bildbearbeitungseinrichtung (4) in die Maschinensoftware einer Zentralsteuereinheit der Kreuzspulen herstellenden Textilmaschine integriert ist.

14. Vorrichtung nach Anspruch 12, **dadurch gekennzeichnet, dass** die Lichtquelle (16) als konstante, diffuse Lichtquelle ausgebildet ist.

15. Vorrichtung nach Anspruch 12, **dadurch gekennzeichnet, dass** die Kamera (1) bezüglich der Mittellängsachse (17) der Spulenhülse (2) unter einem Winkel (α) geneigt angeordnet ist.

16. Vorrichtung nach Anspruch 12, **dadurch gekennzeichnet, dass** im Speicher (3) jeweils die Abbildungen der bereits klassifizierten Spulenhülsen hinterlegt sind, die auf der Textilmaschine während des Mehrpartienbetriebes zum Einsatz kommen.

17. Vorrichtung nach Anspruch 12, **dadurch gekennzeichnet, dass** ein Mehrkamerasystem vorgesehen ist.

## Claims

1. Method for the automated identification of bobbin tubes, which are used at workstations of textile machines producing cross-wound bobbins, in particular during a multi-batch operation of textile machines of this type, using characteristic features of the bobbin tubes, **characterised in that** currently recorded image information of a bobbin tube (2) to be identified is compared in an image processing device (4) with image information of previously recorded, already classified bobbin tubes and **in that** in the case of at least one determinable agreement of the present bobbin tube (2) with one of the already classified bobbin tubes, the relevant bobbin tube (2) is considered to have been identified, wherein to check the bobbin tubes for characteristic features, the pattern space (14) in each case predetermined by the image of the bobbin tube is divided into a plurality of models (15), which differ with respect to their shape and/or size and/or position.

2. Method according to claim 1, **characterised in that** a representation of a bobbin tube (2) to be identified is set up by at least one camera (1) and transmitted to an image processing device (4), **in that** the recording of the bobbin tube (2) to be identified is checked in the image processing device (4) for predeterminable characteristic features, **in that** the determined features of the bobbin tube (2) to be identified are compared with characteristic features of already classified bobbin tubes, the representations of which are stored in a memory (3) and **in that** on establishing at least one agreement of characteristic features of the bobbin tube (2) to be identified with features of one of the bobbin tubes already classified, the relevant bobbin tube (2) is correspondingly identified.

3. Method according to any one of the preceding claims, **characterised in that** to identify a bobbin tube (2), various characteristic features of the bobbin tube (2) are checked, in particular the colour and the patterning of the bobbin tube (2).

4. Method according to claim 3, **characterised in that** the respective colour of a bobbin tube (2) is determined by the so-called "colour matching method".

5. Method according to claim 4, **characterised in that** in the "colour matching method" an analysis of the colour spectrum of the bobbin tube (2) takes place in an HSL colour space.

6. Method according to claim 3, **characterised in that** the patterning of the bobbin tube (2) is determined by the so-called "pattern matching method", in which, from the distribution of the different grey values within the models (15) to be checked of the bobbin tube, the patterning thereof is determined.

7. Method according to any one of the preceding claims, **characterised in that** the degree of agreement of the models (15) of a bobbin tube (2) to be identified with the models (15) of one of the already classified bobbin tubes stored in a memory (3) is evaluated on a scale between 0 and 1,000 and the reaching of a predeterminable threshold value is interpreted as the identification of the relevant bobbin tube (2).

8. Method according to any one of the preceding claims, **characterised in that** a bobbin tube (2) to be assessed is identified in less than 2 sec.

9. Method according to any one of the preceding claims, **characterised in that** representations of bobbin tubes, which because of the tube geometry of the bobbin tubes are partially distorted, are compared in the image processing device (4).

10. Method according to any one of the preceding claims, **characterised in that** to eliminate the distortion of the models (15) of the bobbin tubes to be compared in the image processing device (4), a mathematical correction is carried out by means of corresponding algorithms.

11. Method according to any one of the preceding claims, **characterised in that** to avoid distortions of the models (15) of representations of the bobbin tubes, an optical correction takes place by means of an adapted lens.

12. Device for carrying out the method according to any one of the preceding claims, **characterised in that** at least one CCD camera (1) to set up a representation of a bobbin tube (2) to be identified and a light source (16) are present, **in that** the CCD camera (1) is connected by means of a signal line (6) to a digital image processing device (4), which is configured in such a way that the representation of the bobbin tube (2) to be identified can be checked for characteristic features and can be compared with representations of already classified bobbin tubes, which are stored in a memory (3) and **in that** on agreement of the characteristic features of the representation of the bobbin tube (2) with one of the representations of the already classified bobbin tubes, the bobbin tube to be checked is considered to have been identified, wherein to check the bobbin tubes for characteristic features, the pattern space (14) in each case predetermined by the image of the bobbin tube is divided into a plurality of models (15), which differ with respect to their shape and/or size and/or position.

13. Device according to claim 12, **characterised in that** the software of the image processing device (4) is integrated into the machine software of a central control unit of the textile machine producing cross-wound bobbins.

14. Device according to claim 12, **characterised in that** the light source (16) is configured as a constant, diffuse light source.

15. Device according to claim 12, **characterised in that** the camera (1) is arranged inclined at an angle (α) with respect to the centre longitudinal axis (17) of the bobbin tube (2).

16. Method according to claim 12, **characterised in that** the representations of the already classified bobbin tubes, which are used on the textile machine during the multi-batch operation, are stored in each case in the memory (3).

17. Device according to claim 12, **characterised in that** a multi-camera system is present.

## Revendications

1. Procédé pour l'identification automatisée de tubes de bobines qui sont utilisés sur des postes de travail de machines textiles produisant des bobines croisées, en particulier lors d'une exploitation en plusieurs lots de telles machines textiles, à l'aide de caractéristiques distinctives des tubes de bobines,
**caractérisé**
**en ce que** des informations d'image actuellement enregistrées d'un tube de bobine (2) à identifier sont comparées, dans un équipement (4) de traitement d'images et à l'aide des caractéristiques distinctives, à des informations d'image de tubes de bobines précédemment enregistrés et déjà classifiés, et en ce que, dans le cas d'au moins une concordance constatable du présent tube de bobine (2) avec un des tubes de bobines déjà classifiés, le tube de bobine concerné (2) est considéré comme identifié, sachant qu'afin de vérifier les caractéristiques distinctives des tubes de bobines, la zone de motif (14) respectivement prédéterminée par la reproduction du tube de bobine est divisée en plusieurs modèles (15) qui se différencient quant à leur forme et/ou à leur taille et/ou à leur position.

2. Procédé selon la revendication 1, **caractérisé en ce qu'**au moins une caméra (1) réalise une reproduction d'un tube de bobine (2) à identifier et la transmet à un équipement (4) de traitement d'images,
**en ce que**, dans l'équipement (4) de traitement d'images, l'enregistrement du tube de bobine (2) à identifier est vérifié quant aux caractéristiques distinctives prédéterminables,
**en ce que** les caractéristiques déterminées du tube de bobine (2) à identifier sont comparées à des caractéristiques distinctives de tubes de bobines déjà classifiés, dont les reproductions sont mémorisées dans une mémoire (3),
et **en ce que**, en cas de constatation d'au moins une concordance de caractéristiques distinctives du tube de bobine (2) à identifier avec des caractéristiques d'un des tubes de bobines déjà classifiés, le tube de bobine concerné (2) est identifié en conséquence.

3. Procédé selon l'une des revendications précédentes, **caractérisé en ce que**, afin d'identifier un tube de bobine (2), on vérifie différentes caractéristiques distinctives du tube de bobine (2), en particulier la couleur et/ou le dessin du tube de bobine (2).

4. Procédé selon la revendication 3, **caractérisé en ce que** la détermination de la couleur respective d'un tube de bobine (2) s'effectue selon le procédé appelé « color matching ».

5. Procédé selon la revendication 4, **caractérisé en ce que**, lors du procédé « color matching », on effectue une analyse du spectre de couleurs du tube de bobine (2) dans un espace de couleur HSL.

6. Procédé selon la revendication 3, **caractérisé en ce que** la détermination du dessin respectif d'un tube de bobine (2) s'effectue selon le procédé appelé « pattern matching », selon lequel on détermine le dessin des modèles (15) à vérifier du tube de bobine à partir de la répartition des différentes valeurs de gris à l'intérieur de ceux-ci.

7. Procédé selon l'une des revendications précédentes, **caractérisé en ce que** le degré de concordance des modèles (15) d'un tube de bobine (2) à identifier avec les modèles (15) mémorisés dans une mémoire (3) d'un des tubes de bobines déjà classifiés est évalué sur une échelle comprise entre 0 et 1000, et l'atteinte d'une valeur de seuil prédéterminable est interprétée comme identification du tube de bobine concerné (2).

8. Procédé selon l'une des revendications précédentes, **caractérisé en ce que** l'identification d'un tube de bobine (2) à évaluer s'effectue en moins de 2 secondes.

9. Procédé selon l'une des revendications précédentes, **caractérisé en ce qu'**on compare dans l'équipement (4) de traitement d'images des reproductions de tubes de bobines qui sont partiellement déformées en raison de la géométrie de tube des tubes de bobines.

10. Procédé selon l'une des revendications précédentes, **caractérisé en ce que**, afin de supprimer la déformation des modèles (15) des tubes de bobines à identifier dans l'équipement (4) de traitement d'images, on effectue une correction mathématique au moyen d'algorithmes correspondants.

11. Procédé selon l'une des revendications précédentes, **caractérisé en ce que**, afin d'éviter des déformations des modèles (15) des reproductions des tubes de bobines, on effectue une correction optique au moyen d'une lentille adaptée.

12. Dispositif pour la mise en oeuvre du procédé selon l'une des revendications précédentes, **caractérisé**
**en ce que** sont présentes une source lumineuse (16) et au moins une caméra DTC (1) destinée à réaliser une reproduction du tube de bobine (2) à identifier,
**en ce que** la caméra DTC (1) est raccordée par l'intermédiaire d'une ligne de signaux (6) à l'équipement numérique (4) de traitement d'images, qui est conçu de telle sorte que la reproduction du tube de bobine (2) à identifier peut être vérifiée quant aux caractéristiques distinctives et comparée à des reproductions des tubes de bobines déjà classifiés qui sont mémorisées dans une mémoire (3),
et **en ce que**, en cas de concordance des caractéristiques distinctives de la reproduction du tube de bobine (2) avec une des reproductions des tubes de bobines déjà classifiés, le tube de bobine (2) à vérifier est considéré comme identifié,
sachant qu'afin de vérifier les caractéristiques distinctives des tubes de bobines, la zone de motif (14) respectivement prédéterminée par la reproduction du tube de bobine est divisée en plusieurs modèles (15) qui se différencient quant à leur forme et/ou à leur taille et/ou à leur position.

13. Dispositif selon la revendication 12, **caractérisé en ce que** le logiciel de l'équipement (4) de traitement d'images est intégré dans le logiciel machine d'une unité de commande centrale de la machine textile produisant des bobines croisées.

14. Dispositif selon la revendication 12, **caractérisé en ce que** la source lumineuse (16) est réalisée sous la forme d'une source lumineuse diffuse constante.

15. Dispositif selon la revendication 12, **caractérisé en ce que** la caméra (1) est disposée en étant inclinée sous un angle (α) par rapport à l'axe médian longitudinal (17) du tube de bobine (2).

16. Dispositif selon la revendication 12, **caractérisé en ce que** les reproductions des tubes de bobines déjà classifiés qui sont utilisés sur la machine textile pendant l'exploitation en plusieurs lots sont respectivement mémorisées dans la mémoire (3).

17. Dispositif selon la revendication 12, **caractérisé en ce qu'**il est prévu un système multi-caméras.
